# FASCICULE DE BREVET EUROPEEN

(11) **EP 0 836 662 B1**
(45) Date de publication et mention de la délivrance du brevet: **08.09.1999**
(21) Numéro de dépôt: 96924036.5
(22) Date de dépôt: 28.06.1996
(51) Int. Cl.: E04B 1/26, E06B 3/96

(54) **PROCEDE D'ASSEMBLAGE, DISPOSITIF DE MISE EN OEUVRE, ET ASSEMBLEUR POUR PROFILES PLEINS OU CREUX**
VERBINDUNGSVERFAHREN, EINRICHTUNG ZUR DURCHFÜHRUNG DES VERFAHRENS, UND VERBINDUNGSELEMENT FÜR MASSIV- UND HOHLPROFILE
ASSEMBLING METHOD, APPARATUS FOR PERFORMING THE METHOD, AND CONNECTOR FOR SOLID OR HOLLOW PROFILE SECTIONS

(30) Priorité: 04.07.1995 FR 9508217; 20.12.1995 FR 9515615
(43) Date de publication de la demande: 22.04.1998
(73) Titulaire: Guichard S.A., 44101 Nantes Cédex 04 (FR)
(72) Inventeur: GUICHARD, Jacques, F-44000 Nantes (FR)
(74) Mandataire: Dawidowicz, Armand
(86) Numéro de dépôt international: FR9601009
(87) Numéro de publication internationale: WO9702389

(56) Documents cités:
- DE-A- 4 225 596
- GB-A- 2 166 173
- GB-A- 2 215 425
- US-A- 4 578 980

## Description

La présente invention concerne un assembleur pour des profilés creux ou pleins suivant des axes d'intersection de valeurs angulaires quelconques, un procédé d'assemblage de profilés creux ou pleins au moyen dudit assembleur et un ensemble ou kit d'outils pour la mise en oeuvre dudit procédé.

La réalisation de constructions légères, telles que des vérandas, des verrières, ou similaire, nécessite l'utilisation d'éléments de structure robustes pour la réalisation de l'ossature. Cette ossature est donc généralement réalisée au moyen d'éléments bois, d'éléments plastiques, d'éléments métalliques, d'éléments composites ou d'éléments mixtes, ces éléments étant pleins ou creux. L'assemblage desdits éléments entre eux peut être réalisé comme le décrit le brevet FR-A-2.667.011 au moyen d'un organe de liaison s'insérant à l'intérieur de la cavité respective ménagée dans chaque élément à assembler. Toutefois, avec de tels organes de liaison, une liaison des poutres suivant des axes d'intersection de valeurs angulaires quelconques n'est pas réalisable. Le dispositif d'assemblage décrit dans le brevet EP-A-0.604.244 présente les mêmes inconvénients. L'organe de liaison entre lesdits éléments de construction est constitué d'un premier et d'un second éléments d'assemblage qui sont soit solidarisés l'un à l'autre, soit articulés l'un avec l'autre. Dans les deux modes de réalisation, les angles pouvant être obtenus sont limités généralement soit à une valeur ponctuelle, soit à une plage de valeurs situées toutes dans un même plan. Le dispositif d'assemblage décrit dans le brevet FR-A-2.624.153 présente les mêmes inconvénients. Il est également constitué de deux éléments articulés entre eux. Un tel dispositif est complexe et par suite onéreux.

Le but de la présente invention est donc de pallier les inconvénients précités en proposant un assembleur permettant l'assemblage de profilés pleins ou creux suivant des axes d'intersection de valeurs angulaires quelconques.

Un autre but de la présente invention est de proposer un assembleur simple à réaliser et dont l'orientation quelconque peut être obtenue au moyen d'une seule pièce non articulée à un second élément.

Un autre but de la présente invention est de proposer un procédé d'assemblage de profilés au moyen dudit assembleur qui soit simple et rapide à mettre en oeuvre par tout opérateur y compris un opérateur non professionnel.

A cet effet, l'invention a pour objet un procédé pour l'assemblage de profilés creux ou pleins suivant des axes d'intersection de valeurs angulaires quelconques, au moyen d'un assembleur constitué d'un corps d'assemblage se présentant sous forme d'une lame ou d'un bloc ménageant, après pliage de la lame ou découpage du bloc, une face d'appui pourvue d'un perçage traversant et agencée pour être fixée sur l'une quelconque des faces d'un premier profilé, procédé dans lequel on monte à pivotement le corps d'assemblage autour d'un premier axe, pour une lame, parallèle, et pour un bloc, orthogonal, à l'axe longitudinal dudit perçage traversant de manière à déterminer une orientation de l'assembleur autour dudit axe correspondant à une première valeur angulaire choisie de l'assemblage, caractérisé en ce qu'on monte en outre à pivotement au moins une partie du corps d'assemblage autour d'un second axe orthogonal audit premier axe de manière à déterminer une orientation de l'assembleur autour de l'axe correspondant à une seconde valeur angulaire choisie de l'assemblage, en ce qu'on plie la lame ou on découpe le bloc préalablement orienté suivant au moins ladite première valeur angulaire pour ménager la face d'appui du corps d'assemblage au premier profilé, en ce qu'on fixe l'assembleur sur le premier profilé au moyen d'un premier organe de fixation, en ce qu'on fixe, sur la partie de l'assembleur située au-delà du plan parallèle audit premier axe et passant par le second axe de pivotement constituant un départ de fixation, directement ou au moyen d'une pièce rapportée, un second profilé dont la partie distale a été préalablement dressée selon un plan de coupe correspondant au mode de raccordement angulaire choisi.

Selon un premier mode de mise en oeuvre du procédé, on oriente l'assembleur suivant les première et seconde valeurs angulaires d'assemblage choisies, on délimite la face d'appui dudit assembleur par sciage de l'assembleur suivant un plan de coupe confondu avec le plan parallèle audit premier axe d'orientation de l'assembleur et passant par le second axe d'orientation dudit assembleur, on fixe l'assembleur sur le premier profilé au moyen d'un premier organe de fixation et on fixe le second profilé sur l'assembleur au moyen d'un second organe de fixation.

Selon un second mode de mise en oeuvre du procédé, on utilise, pour le pliage de l'extrémité de l'assembleur munie d'un perçage traversant pour sa fixation au premier profilé, une plieuse présentant au moins deux mors de serrage inférieur et supérieur formant étau, le mors inférieur comportant, en saillie de sa surface de serrage, un plot agencé pour pénétrer dans le perçage traversant de l'assembleur, en ce que, dans un premier temps, on oriente l'assembleur par rotation autour dudit plot de la plieuse et en ce qu'on immobilise l'assembleur dans une position angulaire prédéterminée réglable suivant un angle quelconque, en ce que, dans un second temps, on plie l'assembleur au moyen d'un plateau pivotant, disposé au voisinage des mors, dans un plan parallèle ou confondu avec le plan de serrage des mors, ce plateau forçant, au cours de son pivotement autour d'un axe parallèle à l'axe longitudinal desdits mors, l'assembleur à se plier d'un angle prédéterminé réglable autour de l'arête longitudinale du mors supérieur, cette arête formant l'axe du pliage.

Par ailleurs, on conforme le départ de fixation de l'assembleur pour constituer un noyau d'ancrage susceptible d'être introduit dans une cavité axiale du second profilé à raccorder et en ce qu'on assure l'immobilisation entre les premier et second profilés par l'intermédiaire d'un organe de fixation passant au moins au travers de l'une des faces du second profilé à raccorder et le noyau d'ancrage ou une pièce rapportée sur ou dans ledit noyau d'ancrage.

L'invention a également pour objet un assembleur pour l'assemblage de profilés creux ou pleins suivant des axes d'intersection de valeurs angulaires quelconques, du type comprenant une face d'appui pourvue d'un perçage traversant et agencée pour être fixée sur l'une quelconque des faces d'un premier profilé et un départ de fixation pour la fixation d'un second profilé dont la partie distale a été préalablement dressée selon un plan de coupe correspondant au mode de raccordement angulaire choisi, la face d'appui et le départ de fixation dudit assembleur étant susceptibles d'être obtenus par la mise en oeuvre du procédé précité, assembleur dans lequel le corps d'assemblage est formé par une lame et dans lequel le départ de fixation est conformé pour constituer un noyau d'ancrage susceptible d'être introduit dans une cavité axiale du second profilé à raccorder, ledit noyau d'ancrage affectant la forme d'une cage obtenue par pliage successif du départ de fixation, cette cage renfermant un bloc généralement en matière plastique présentant un perçage traversant disposé en regard d'au moins un perçage de la cage pour le passage de l'organe de fixation du second profilé.

Indépendamment du mode de mise en oeuvre du procédé retenu, préalablement à la fixation de l'assembleur sur les profilés, on repère sur les premier et second profilés, au moyen de gabarits, les perçages de fixation et de serrage à réaliser, et on réalise lesdits perçages au moyen d'une machine-outil dont l'outil de perçage traverse un canon de perçage disposé sur le gabarit.

L'invention concerne en outre un ensemble ou kit d'outils pour l'assemblage de profilés creux ou pleins suivant des axes d'intersection de valeurs angulaires quelconques au moyen d'un assembleur constitué d'un corps d'assemblage se présentant sous forme d'une lame ménageant, après pliage de la lame, une face d'appui pourvue d'un perçage traversant et agencé pour être fixé sur l'une quelconque des faces d'un premier profilé et un départ de fixation pour la fixation d'un second profilé dont la partie distale a été préalablement dressée sur un plan de coupe correspondant au mode de raccordement angulaire choisi, ensemble ou kit selon lequel, pour le pliage de la lame, est inclus au moins une plieuse qui comporte des mors de serrage supérieur et inférieur et un plateau disposé sensiblement dans le prolongement de la surface d'appui ménagée par le mors inférieur, ce plateau, agencé pour pivoter autour d'un axe parallèle à l'axe longitudinal des mors, comportant une butée réglable coopérant avec un plot disposé en saillie de la surface de serrage du mors inférieur de manière à immobiliser l'assembleur à plier, monté à rotation autour dudit plot, dans une position angulaire prédéterminée réglable par rapport à l'axe longitudinal desdits mors, l'assembleur étant par la suite plié par pivotement du plateau à l'intérieur d'une plage angulaire prédéterminée réglable de manière à former un pli autour de l'arête longitudinale du mors supérieur.

L'invention sera bien comprise à la lecture de la description suivante d'exemples de réalisation, en référence aux dessins annexés dans lesquels :
la figure 1 représente une vue en perspective d'une plieuse susceptible d'être utilisée pour le pliage d'un assembleur de l'invention formé par une lame ;
la figure 2 représente une vue en perspective de l'assembleur formé par une lame représenté à l'état fixé à deux profilés, les profilés étant représentés en transparence ;
la figure 3 représente une variante de la figure 2 dans laquelle le positionnement des profilés et les valeurs angulaires des axes d'intersection des profilés entre eux ont été modifiés ;
la figure 4 représente une vue en coupe d'un assembleur formé par une lame dans un montage à l'équerre de deux profilés également représentés en coupe ;
la figure 5 représente une vue en perspective schématique simplifiée d'un outil de coupe coopérant avec un support orientable, l'ensemble étant susceptible d'être utilisé pour le découpage d'un assembleur de l'invention formé par un bloc et
la figure 6 représente une vue en perspective d'un assembleur formé par un bloc représenté à l'état fixé à deux profilés, les profilés étant représentés transparents.

L'assembleur 1, objet de l'invention, est constitué d'un corps d'assemblage se présentant sous forme d'une lame, généralement en métal (figures 1 à 4), ou d'un bloc en plastique ou en métal (figures 5 et 6). Cet assembleur est utilisé pour l'assemblage d'un premier profilé 2 et d'un second profilé 3.

Ces profilés, pleins ou creux, peuvent être réalisés en un matériau quelconque. Une solution préférée de l'invention consiste toutefois à utiliser des sections de profilés constituées par des poutres en bois pleines ou creuses. Dans le cas de poutres creuses, une solution classique consiste à coller sur les faces d'un profilé métallique constituant une âme tubulaire creuse des éléments de bois constituant une enveloppe de ladite âme. Toutefois, l'assemblage et la liaison de matériaux aussi différents que le bois et le métal présentent des inconvénients. En effet, la liaison, généralement réalisée par collage entre le bois et le métal, est très délicate et non fiable. Elle suppose en outre une préparation obligatoire des surfaces métalliques. Enfin, la présence de ces surfaces métalliques génère des risques de corrosion ou d'oxydation ainsi qu'une condensation préjudiciable au bois. De même, on constate des variations dimensionnelles différentielles importantes à la dilatation.

Une autre solution plus performante consiste donc à utiliser une poutre du type comprenant une âme de raidissement polyédrique, cette âme étant recouverte, sur sensiblement toute sa longueur, d'éléments de bois entourant ladite âme et constituant une enveloppe de ladite âme, cette poutre étant caractérisée en ce que l'âme est constituée essentiellement de matériaux de renfort et d'un liant d'imprégnation conformés par pultrusion tandis que les éléments de bois de l'enveloppe sont formés d'une ou plusieurs épaisseurs de pièces de bois assemblées par aboutement pour obtenir une longueur d'élément de bois au moins égale à la longueur de l'âme. A titre d'exemple, le liant d'imprégnation entrant dans la composition de l'âme est une résine de préférence polyester isophtalique représentant sensiblement 45 % de la composition de l'âme. Les matériaux de renfort entrant quant à eux dans la composition de l'âme se présentent sous forme de filaments, de nappes et/ou de mats essentiellement à base de fibres de verre, ces matériaux de renfort représentant sensiblement 55 % de la composition de l'âme. Une telle poutre est représentée par le profilé 3 de la figure 2. L'âme de raidissement ménage ainsi une cavité axiale 10 à l'intérieur dudit profilé 3 comme le montre la figure 2. L'intérêt de tels profilés est de permettre la réalisation d'ossatures particulièrement solides aptes à supporter de lourdes charges. En outre, cette cavité 10 permet de masquer l'assembleur, rendant ainsi la liaison esthétique.

Dans un premier mode de réalisation de l'invention conforme aux figures 1 à 4, l'assembleur 1 est constitué d'un corps d'assemblage se présentant sous forme d'une lame.

Cette lame est fixée à l'une de ses extrémités 4 sur l'une quelconque des faces, par exemple la face 6, d'un premier profilé 2. Cette lame peut être orientée autour de son point de fixation suivant un angle β quelconque puis pliée à la demande par rapport au plan de fixation initial correspondant à la face 6 dudit premier profilé de manière à constituer un départ de fixation 7 sur lequel est fixé un second profilé 3 dont la partie distale 8 a été préalablement dressée selon un plan de coupe correspondant au mode de raccordement angulaire choisi. Ce dressage peut être réalisé au moyen d'une tronçonneuse deux axes de manière connue en soi.

Les opérations d'orientation et de pliage de l'extrémité 4 de la lame d'assemblage constitutive de l'assembleur 1 peuvent être réalisées par exemple au moyen d'une plieuse du type de celle représentée à la figure 1. Cette plieuse comporte un bâti constitué de deux flasques disposés parallèles et reliés entre eux au moyen d'un mors de serrage 17 dit mors inférieur. Ce mors inférieur 17 coopère avec un mors supérieur 18 agencé pour pouvoir être écarté ou rapproché du mors inférieur 17. Ces deux mors de serrage respectivement inférieur 17 et supérieur 18 forment un étau dans lequel la lame d'assemblage pourra être insérée. Ces mors de serrage 17 et 18 peuvent être maintenus en position rapprochée au moyen de vis de serrage 26 qui tendent, par leur action d'appui contre le mors supérieur 18, à le presser contre le mors inférieur 17 comme le montre la figure 1. Les portions de serrage desdits mors affectent la forme de lames. Le mors inférieur 17 comporte en outre, en saillie de sa surface de serrage ou d'appui, un plot ou tourillon 19. Outre ces mors supérieur 18 et inférieur 17, la plieuse est équipée d'un plateau 20 pivotant disposé au voisinage des mors 17,18 dans un plan parallèle ou confondu au plan de serrage desdits mors. Généralement, ce plateau 20 est disposé sensiblement dans le prolongement de la surface d'appui ménagée par le mors inférieur 17. Ce plateau 20 est articulé sur le bâti de la plieuse pour pouvoir pivoter autour d'un axe parallèle à l'axe longitudinal des mors 17 et 18. Ce plateau 20 comporte en outre une butée réglable 22. Cette butée 22 est susceptible d'être déplacée à l'intérieur d'une rainure circulaire de guidage 25 ménagée dans ledit plateau 20. Cette butée réglable 22 coopère avec le plot 19 disposé en saillie de la surface de serrage du mors inférieur 17 pour assurer l'immobilisation de l'assembleur 1 monté à rotation autour du plot 19 dans une position angulaire prédéterminée réglable par rapport à l'axe longitudinal desdits mors. De manière analogue, au moins l'un des flasques constitutifs du bâti de la plieuse comporte une butée réglable 23 susceptible d'être déplacée et immobilisée à l'intérieur d'une rainure de guidage circulaire 25' ménagée dans ledit flasque. Cette butée 23 constitue le point d'arrêt du déplacement en pivotement du plateau 20. Ce plateau est déplacé au moyen d'une poignée 24. L'assembleur est donc par la suite plié par pivotement du plateau à l'intérieur d'une plage angulaire prédéterminée réglable de manière à former un pli autour de l'arête longitudinale du mors supérieur, cette arête constituant l'axe de pliage D2.

L'assembleur destiné à être plié au moyen de la plieuse décrite ci-dessus comporte à son extrémité 4, en un point correspondant à son point de fixation sur le premier profilé 3, un perçage traversant 5. Pour pouvoir plier l'extrémité 4 de l'assembleur 1 au moyen de la plieuse décrite ci-dessus, il convient dans un premier temps de loger l'extrémité 4 de l'assembleur entre les mors de serrage 17 et 18 de la plieuse de manière telle que le plot 19 du mors inférieur 17 pénètre dans le perçage traversant 5 de l'assembleur, comme le montre la figure 1. Cet assembleur est par la suite orienté par rotation autour du plot 19 de telle sorte que l'axe longitudinal de l'assembleur forme avec l'arête longitudinale 21 du mors supérieur, qui constitue l'axe ou la ligne de pliage D2, un angle β prédéterminé réglable choisi par l'utilisateur. Cet angle β correspond à l'angle d'orientation de l'assembleur, c'est-à-dire l'angle réel des deux profilés à assembler dans le plan de remplissage formé par elles. Cet angle β est de préférence au moins égal à 17,5°. Une fois l'assembleur 1 correctement orienté, il est immobilisé dans ladite position prédéterminée sur le plateau 20 au moyen de la butée réglable 22 susceptible de se déplacer dans la rainure 25. Dans un second temps, l'assembleur 1 est plié au moyen du plateau pivotant 20 disposé au voisinage des mors 17,18 dans un plan parallèle ou confondu avec le plan de serrage desdits mors. Ce plateau 20, au cours de son pivotement autour d'un axe parallèle à l'axe longitudinal desdits mors, force l'assembleur 1 à se plier d'un angle α prédéterminé réglable autour de l'arête longitudinale 21 du mors supérieur 18, cette arête formant l'axe D2 du pliage. Cet angle α représenté à la figure 1 est réglé par l'opérateur au moyen de la butée réglable 23 en déplaçant cette dernière dans la rainure circulaire 25'. Ainsi plié, l'assembleur peut être fixé au premier profilé 2.

Du fait que la face d'appui 4 de l'assembleur 1 est pourvue, en son point de fixation sur le premier profilé 2, d'un perçage traversant 5, la fixation au premier profilé s'effectue au moyen d'un organe de fixation 12 qui passe à travers ledit perçage traversant 5 et pénètre dans un perçage 16 dit de fixation ménagé dans la face de fixation 6 dudit premier profilé 2, comme le montre la figure 4. Cet organe de fixation 12 est par exemple constitué par une vis. Afin que l'opérateur puisse après l'opération de pliage reporter les angles α, β sur les profilés, il convient de fixer l'assembleur sur le premier profilé 2 de manière telle que l'axe de pliage D2 de l'assembleur soit parallèle ou perpendiculaire à l'axe longitudinal du profilé.

Le départ de fixation 7 ainsi constitué sur lequel va être fixé un second profilé 3 peut affecter un grand nombre de formes. Il pourrait ainsi se présenter sous forme d'un plat dans lequel serait ménagé un perçage traversant pour la fixation au second profilé. Cette forme de réalisation pourrait être notamment utilisée dans le cadre d'un assemblage où le second profilé 3 serait un profilé plein, l'assembleur étant fixé en appui sur l'une des faces externes de ce profilé. Toutefois, une forme de réalisation préférée de l'invention consiste à conformer l'assembleur de manière à permettre la fixation d'un second profilé creux 3 sur un premier profilé quelconque. Dans ce cas, le second profilé 3 comporte une cavité axiale 10 comme cela a déjà été décrit précédemment. Le départ de fixation 7 est alors conformé pour constituer un noyau d'ancrage 9 susceptible d'être introduit dans la cavité axiale 10 du second profilé 3 à raccorder. L'immobilisation entre les premier et second profilés s'effectue par l'intermédiaire d'un organe de fixation 11 passant au moins au travers de l'une des faces du second profilé 3 à raccorder et le noyau d'ancrage 9.

Le noyau d'ancrage 9 peut à son tour présenter un grand nombre de formes. Toutefois une solution simple est obtenue lorsque le noyau d'ancrage 9 affecte la forme d'une cage obtenue par pliage successif du départ de fixation 7 comme le montrent les figures 1 à 4. La cage ainsi réalisée renferme un bloc 13 généralement en matière plastique. Ce bloc 13 présente un perçage traversant 14 disposé en regard d'au moins un perçage 14' de la cage pour le passage de l'organe de fixation 11 du second profilé 3. En outre, il convient de noter que l'axe D3 du perçage 15 ménagé dans le second profilé 3 et l'axe de perçage D4 du noyau d'ancrage 9 sont décalés de manière à obtenir, sous l'effet de pénétration de l'organe de fixation 11, un effet de serrage tendant à plaquer la face distale 8 du profilé à raccorder 3 contre le plan de fixation du premier profilé 2. En résumé, le procédé d'assemblage décrit ci-dessus consiste, dans son mode de mise en oeuvre le plus simple, à plier l'assembleur préalablement orienté au moyen d'une plieuse, à fixer l'assembleur sur le premier profilé 2 au moyen d'un premier organe de fixation 12, à fixer le second profilé 3 sur l'assembleur 1 au moyen d'un second organe de fixation 11, la face distale 8 de ce second profilé ayant été préalablement dressée.

Dans un mode de mise en oeuvre particulier du procédé de l'invention, l'opérateur peut, préalablement à la fixation de l'assembleur sur les profilés, repérer sur les premier et second profilés, au moyen de gabarits, le positionnement des perçages de fixation 16 et de serrage 15 à réaliser et réaliser lesdits perçages au moyen d'une machine-outil dont l'outil de perçage traverse un canon de perçage porté par le gabarit. Dans ce cas, l'opérateur devra disposer d'un ensemble ou kit d'outils pour la mise en oeuvre du procédé, cet ensemble comprenant au moins une plieuse et éventuellement deux gabarits, l'un servant au repérage du point de fixation de l'assembleur sur le premier profilé, l'autre servant au repérage du point de fixation de l'assembleur sur le second profilé.

Dans une version industrielle de ce procédé dans laquelle les profilés seraient livrés à l'opérateur prépercés, les gabarits pourront être supprimés.

Dans une version semi-industrielle, les noyaux d'ancrage des assembleurs sont préformés en usine, les perçages des profilés et le pliage de l'extrémité 4 de l'assembleur 1 s'effectuant sur le chantier.

Dans un second mode de réalisation de l'invention conforme aux figures 5 et 6, l'assembleur 1, qui affecte la forme d'un bloc, comporte un grand nombre de caractéristiques communes au premier mode de réalisation décrit. C'est pourquoi, dans les figures 5 et 6, des organes présentant des fonctions identiques à celles des organes décrits dans les figures 1 à 4 ont été désignés avec les mêmes références numériques. Dans l'exemple de la figure 5, l'assembleur 1 se présente à l'origine sous forme d'un bloc en métal ou en plastique comportant un premier perçage traversant 5 ménagé axialement dans ledit bloc et un second évidement traversant délimitant une cavité 27 dont le rôle sera décrit ci-après. Ce bloc formant le corps de l'assembleur 1 est monté pivotant autour d'un premier axe D1 virtuel orthogonal à l'axe longitudinal du perçage traversant 5 de manière à déterminer une orientation de l'assembleur autour dudit axe D1 correspondant à une première valeur angulaire β choisie de l'assemblage. Ce montage à pivotement de l'assembleur est obtenu par déplacement d'une butée 22 à l'intérieur d'une rainure circulaire de guidage 25 ménagée dans un plateau 20 pivotant. Cette rainure circulaire de guidage 25 est organisée autour d'un centre par lequel passe l'axe D1. La butée 22, solidaire en déplacement de l'assembleur 1, permet d'immobiliser l'assembleur 1 dans une position angulaire prédéterminée réglable.

Ce plateau 20 est jouxté de flasques entre lesquels il est monté pivotant autour d'un axe D2. De manière analogue à ce qui a été décrit pour la plieuse de la figure 1, ce flasque comporte une rainure de guidage circulaire 25' à l'intérieur de laquelle une butée réglable 23 est susceptible d'être déplacée et immobilisée. Cette butée 23 constitue le point d'arrêt du déplacement en pivotement du plateau 20. Lors du déplacement en pivotement du plateau 20 d'un angle a, le corps de l'assembleur 1 s'oriente suivant la seconde valeur angulaire choisie de l'assemblage. Dans cette position, un outil de coupe 28, tel qu'une scie circulaire, dont l'arête de coupe est positionnée dans le plan P formé par le plan parallèle et/ou confondu à D1 et passant par D2 est actionnée pour éliminer la partie de l'assembleur représentée en 29 à la figure 5 située d'un côté dudit plan P. La partie de l'assembleur 1 située de l'autre côté dudit plan constitue, de manière analogue à ce qui a été décrit dans le premier mode de réalisation, un départ de fixation 7 sur lequel est fixé directement ou au moyen d'une pièce rapportée un second profilé 3 analogue à celui décrit dans le premier mode de réalisation. La partie de l'assembleur se trouvant dans le plan P constitue la face d'appui 4 de l'assembleur pourvue d'un perçage traversant 5 et agencée pour être fixée sur l'une 6 quelconque des faces du premier profilé 2. En résumé, la face d'appui 4 dudit assembleur 1 orienté suivant les première et seconde valeurs angulaires choisies d'assemblage est délimitée par sciage de l'assembleur suivant un plan de coupe confondu avec le plan parallèle audit premier axe d'orientation D1 de l'assembleur et passant par le deuxième axe d'orientation D2 dudit assembleur. La fixation de l'assembleur sur le premier profilé 2 s'effectue au moyen d'un organe de fixation 12 qui passe à travers ledit perçage traversant 5 ménagé dans la face d'appui dudit assembleur au point de fixation de l'assembleur sur ledit premier profilé 2, cet organe de fixation 12 pénétrant dans un perçage 16 dit de fixation ménagé dans la face de fixation 6 dudit premier profilé 2. Cette fixation est analogue à celle décrite dans le premier mode de réalisation.

De même, de manière identique au premier mode de réalisation, le départ de fixation 7 est conformé pour constituer un noyau d'ancrage 9 susceptible d'être introduit dans une cavité axiale 10 du second profilé 3 à raccorder, l'immobilisation entre les premier et second profilés 2, 3 se faisant par l'intermédiaire d'un organe de fixation 11 passant au moins au travers de l'une des faces du second profilé 3 à raccorder et le noyau d'ancrage 9 ou une pièce rapportée sur ou dans ledit noyau d'ancrage.

Dans l'exemple représenté aux figures 5 et 6, le noyau d'ancrage 9 affecte la forme d'une cage délimitée par les parois d'une cavité traversante 27 ménagée dans le corps de l'assembleur, cette cage étant agencée pour recevoir un élément 30, tel qu'un bloc, présentant un perçage traversant 31 pour le passage de l'organe de fixation 11 du second profilé 3. Cet élément 30 qui constitue une pièce rapportée affecte par exemple la forme d'un U (figure 5) pour permettre le logement de l'extrémité de l'organe de fixation 12 de l'assembleur 1 sur le premier profilé 2 entre les branches du U. Les dimensions de l'élément 30 sont choisies de manière telle que l'élément s'ajuste parfaitement dans la cavité 27 formant cage de manière à être immobilisé axialement à l'intérieur. De même, de manière analogue à ce qui a été décrit dans le premier mode de réalisation, l'axe D3 du perçage 15 ménagé dans le second profilé 3 et l'axe de perçage D4 de la pièce 30 rapportée sur ou dans ledit noyau 9 sont décalés de manière à obtenir, sous l'effet de pénétration de l'organe de fixation 11, un effet de serrage tendant à plaquer la face distale 8 du profilé à raccorder contre le plan de fixation 6 du premier profilé 2.

Bien évidemment, d'autres positionnements relatifs de la pièce rapportée 30 par rapport au départ de fixation 7 peuvent être envisagés, cette pièce 30 étant cependant dans tous les cas immobilisée en déplacement axial par rapport audit départ de fixation 7.

En résumé, le procédé d'assemblage de deux profilés au moyen d'un assembleur conforme aux figures 5 et 6 consiste à découper l'assembleur 1 préalablement orienté au moyen d'un organe de coupe 28, à fixer l'assembleur sur le premier profilé 2 au moyen d'un premier organe de fixation 12, à fixer le second profilé 3 sur l'assembleur 1 au moyen d'un second organe de fixation 11, la face distale 8 de ce second profilé 3 ayant été préalablement dressée.

Le repérage des perçages de fixation 16 et de serrage 15 à réaliser peut s'effectuer de manière analogue à ce qui a été décrit dans le premier mode de réalisation. De même, les assembleurs peuvent être prédécoupés en usine ou découpés sur le chantier.

Les applications d'un tel assembleur sont diverses. Cet assembleur peut être notamment utilisé pour la fabrication d'ossatures destinées à la réalisation de constructions légères mais peut également servir à l'assemblage de profilés métalliques, de profilés bois, de profilés plastiques, de profilés composites ou de profilés mixtes pour la réalisation de structures diverses. Quelques structures sont citées ci-après à titre d'exemple non limitatif : verrière, véranda, sas d'entrée, jardin d'hiver, bow-window, mur-rideau, châssis fixe, lanterneau, shed, puits de jour, galerie, passage couvert, pyramide, kiosque, couverture de piscine.

## Revendications

1. Procédé pour l'assemblage de profilés creux ou pleins suivant des axes d'intersection de valeurs angulaires (α, β) quelconques, au moyen d'un assembleur constitué d'un corps d'assemblage se présentant sous forme d'une lame (1) ou d'un bloc ménageant, après pliage de la lame ou découpage du bloc, une face d'appui pourvue d'un perçage traversant (5) et agencée pour être fixée sur l'une quelconque des faces d'un premier profilé (2), procédé dans lequel on monte à pivotement le corps d'assemblage autour d'un premier axe (D1), pour une lame, parallèle, et pour un bloc, orthogonal, à l'axe longitudinal dudit perçage traversant (5) de manière à déterminer une orientation de l'assembleur autour dudit axe (D1) correspondant à une première valeur angulaire (β) choisie de l'assemblage, en ce qu'on monte en outre à pivotement au moins une partie du corps d'assemblage autour d'un second axe (D2) orthogonal audit premier axe (D1) de manière à déterminer une orientation de l'assembleur autour de l'axe (D2) correspondant à une seconde valeur angulaire (α) choisie de l'assemblage, en ce qu'on plie la lame ou on découpe le bloc préalablement orienté suivant au moins ladite première valeur angulaire (β) pour ménager la face d'appui du corps d'assemblage au premier profilé (2), en ce qu'on fixe l'assembleur sur le premier profilé (2) au moyen d'un premier organe de fixation (12), en ce qu'on fixe, sur la partie de l'assembleur située au-delà du plan parallèle audit premier axe (D1) et passant par le second axe de pivotement (D2) constituant un départ de fixation (7), directement ou au moyen d'une pièce rapportée (13, 30), un second profilé (3) dont la partie distale (8) a été préalablement dressée selon un plan de coupe correspondant au mode de raccordement angulaire choisi.

2. Procédé selon la revendication 1 pour l'assemblage de deux profilés au moyen d'un assembleur dont le corps d'assemblage est formé par un bloc,
caractérisé en ce qu'on oriente l'assembleur (1) suivant les première et seconde valeurs angulaires (α, β) choisies d'assemblage, en ce qu'on délimite la face d'appui (4) dudit assembleur par sciage de l'assembleur suivant un plan de coupe confondu avec le plan parallèle audit premier axe d'orientation (D1) de l'assembleur et passant par le second axe d'orientation (D2) dudit assembleur, en ce qu'on fixe l'assembleur sur le premier profilé (2) au moyen d'un premier organe de fixation (12) et en ce qu'on fixe le second profilé (3) sur l'assembleur (1) au moyen d'un second organe de fixation (11).

3. Procédé selon la revendication 1 pour l'assemblage de deux profilés au moyen d'un assembleur formé par une lame, caractérisé en ce qu'on utilise, pour le pliage de l'extrémité (4) de l'assembleur (1) munie d'un perçage traversant (5) pour sa fixation au premier profilé (2), une plieuse présentant au moins deux mors de serrage inférieur (17) et supérieur (18) formant étau, le mors inférieur (17) comportant, en saillie de sa surface de serrage, un plot (19) agencé pour pénétrer dans le perçage traversant (5) de l'assembleur (1), en ce que, dans un premier temps, on oriente l'assembleur par rotation autour dudit plot (19) de la plieuse et en ce qu'on immobilise l'assembleur (1) dans une position angulaire prédéterminée réglable suivant un angle (β) quelconque, en ce que, dans un second temps, on plie l'assembleur au moyen d'un plateau (20) pivotant, disposé au voisinage des mors, dans un plan parallèle ou confondu avec le plan de serrage des mors, ce plateau (20) forçant, au cours de son pivotement autour d'un axe (D2) parallèle à l'axe longitudinal desdits mors (17, 18), l'assembleur (1) à se plier d'un angle (α) prédéterminé réglable autour de l'arête longitudinale (21) du mors supérieur (18), cette arête (21) formant l'axe du pliage.

4. Procédé selon la revendication 1 pour l'assemblage de deux profilés au moyen d'un assembleur formé par une lame présentant une extrémité (4) fixée sur l'une (6) quelconque des faces dudit premier profilé (2),
caractérisé en ce qu'on oriente cette lame autour de son point de fixation suivant un angle (β) quelconque puis on plie à la demande, par rapport au plan de fixation initiale du premier profilé, la lame autour d'un second axe (D2) de manière à constituer le départ de fixation (7) sur lequel est fixé le second profilé (3).

5. Procédé selon l'une des revendications 1 à 4 pour l'assemblage de deux profilés au moyen d'un assembleur, caractérisé en ce qu'on conforme le départ de fixation (7) de l'assembleur pour constituer un noyau d'ancrage (9) susceptible d'être introduit dans une cavité axiale (10) du second profilé (3) à raccorder et en ce qu'on assure l'immobilisation entre les premier et second profilés (2, 3) par l'intermédiaire d'un organe de fixation (11) passant au moins au travers de l'une des faces du second profilé (3) à raccorder et le noyau d'ancrage (9) ou une pièce rapportée (13, 30) sur ou dans ledit noyau d'ancrage (9).

6. Procédé pour l'assemblage de deux profilés selon la revendication 5,
caractérisé en ce qu'on ménage de manière décalée l'axe (D3) du perçage (15) ménagé dans le second profilé (3) et l'axe de perçage (D4) du noyau d'ancrage (9) ou de la pièce rapportée (13, 30) sur ou dans ledit noyau (9) pour obtenir, sous l'effet de pénétration de l'organe de fixation (11), un effet de serrage tendant à plaquer la face distale (8) du profilé à raccorder contre le plan de fixation (6) du premier profilé (2).

7. Procédé pour l'assemblage de deux profilés selon l'une des revendications 1 à 6,
caractérisé en ce qu'on fixe l'assembleur sur le premier profilé (2) au moyen d'un organe de fixation (12) qui passe à travers ledit perçage traversant (5) ménagé dans la face d'appui dudit assembleur au point de fixation de l'assembleur sur ledit premier profilé (2) et qui pénètre dans un perçage (16), dit de fixation, ménagé dans la face de fixation (6) dudit premier profilé (2).

8. Procédé pour l'assemblage de deux profilés selon l'une des revendications 6 et 7,
caractérisé en ce que, préalablement à la fixation de l'assembleur (1) sur les profilés (2, 3), on repère sur les premier et second profilés au moyen de gabarit les positionnements des perçages de fixation (16) et de serrage (15) à réaliser et on réalise lesdits perçages au moyen d'une machine outil dont l'outil de perçage traverse un canon de perçage portant par le gabarit.

9. Procédé selon l'une des revendications 1, 4 et 5 pour l'assemblage de deux profilés au moyen d'un assembleur dont le corps d'assemblage est formé par une lame,
caractérisé en ce qu'on plie de manière successive le départ de fixation (7) pour obtenir un noyau d'ancrage affectant la forme d'une cage, en ce qu'on renferme à l'intérieur de ladite cage un bloc (13), généralement en matière plastique, présentant un perçage traversant (14) disposé en regard d'au moins un perçage (14') de la cage pour le passage de l'organe de fixation (11) du second profilé (3).

10. Assembleur pour l'assemblage de profilés creux ou pleins suivant des axes d'intersection de valeurs angulaires quelconques, du type comprenant une face d'appui pourvue d'un perçage traversant (5) et agencée pour être fixée sur l'une quelconque des faces d'un premier profilé (2) et un départ de fixation (7) pour la fixation d'un second profilé (3) dont la partie distale a été préalablement dressée selon un plan de coupe correspondant au mode de raccordement angulaire choisi, la face d'appui et le départ de fixation dudit assembleur étant susceptibles d'être obtenus par la mise en oeuvre du procédé selon l'une des revendications 1 à 9, assembleur dans lequel le corps d'assemblage est formé par une lame et dans lequel le départ de fixation (7) est conformé pour constituer un noyau d'ancrage (9) susceptible d'être introduit dans une cavité axiale (10) du second profilé (3) à raccorder, ledit noyau d'ancrage (9) affectant la forme d'une cage obtenue par pliage successif du départ de fixation (7), cette cage renfermant un bloc (13), généralement en matière plastique, présentant un perçage traversant (14) disposé en regard d'au moins un perçage (14') de la cage pour le passage de l'organe de fixation (11) du second profilé (3).

11. Ensemble ou kit d'outils pour l'assemblage de profilés creux ou pleins suivant des axes d'intersection de valeurs angulaires quelconques au moyen d'un assembleur (1) constitué d'un corps d'assemblage se présentant sous forme d'une lame ménageant, après pliage de la lame, une face d'appui pourvue d'un perçage traversant (5) et agencée pour être fixée sur l'une quelconque des faces d'un premier profilé (2) et un départ de fixation (7) pour la fixation d'un second profilé (3) dont la partie distale a été préalablement dressée sur un plan de coupe correspondant au mode de raccordement angulaire choisi, ensemble ou kit selon lequel, pour le pliage de la lame, est inclus au moins une plieuse qui comporte des mors de serrage supérieur (18) et inférieur (17) et un plateau (20) disposé sensiblement dans le prolongement de la surface d'appui ménagée par le mors inférieur (17), ce plateau (20), agencé pour pivoter autour d'un axe parallèle à l'axe longitudinal des mors, comportant une butée réglable (22) coopérant avec un plot (19) disposé en saillie de la surface de serrage du mors inférieur (17) de manière à immobiliser l'assembleur (1) à plier, monté à rotation autour dudit plot (19), dans une position angulaire prédéterminée réglable par rapport à l'axe longitudinal desdits mors, l'assembleur étant par la suite plié par pivotement du plateau à l'intérieur d'une plage angulaire prédéterminée réglable de manière à former un pli autour de l'arête longitudinale du mors supérieur.

## Patentansprüche

1. Verfahren zur Verbindung von Hohl- oder Massivprofilen entlang Schnittachsen mit beliebigen Winkelwerten (α, β) mittels eines Verbindungselements, bestehend aus einem Verbindungskörper in Form einer Schiene (1) oder eines Blocks, der nach dem Biegen der Schiene oder Schneiden des Blocks eine Auflagefläche aufweist, die mit einer durchgehenden Bohrung (5) versehen und für die Befestigung an einer beliebigen der Flächen eines ersten Profils (2) angeordnet ist, wobei der Verbindungskörper schwenkbar um eine erste Achse (D1) gelagert wird, die bei einer Schiene parallel und bei einem Block rechtwinklig zur Längsachse der besagten durchgehenden Bohrung (5) verläuft, um eine Ausrichtung des Verbindungselements um die besagte Achse (D1) zu bestimmen, die einem ersten ausgewählten Winkelwert (β) der Verbindung entspricht,
**dadurch gekennzeichnet**, daß auβerdem wenigstens ein Teil des Verbindungskörpers schwenkbar um eine zu der besagten ersten Achse (D1) rechtwinklige zweite Achse (D2) gelagert wird, um eine Ausrichtung des Verbindungselements um die Achse (D2) zu bestimmen, die einem zweiten ausgewählten Winkelwert (α) der Verbindung entspricht, daß die Schiene gebogen oder der Block geschnitten wird, nachdem sie/er zuvor wenigstens nach dem ersten Winkelwert (β) ausgerichtet wurde, um die Auflagefläche des Verbindungskörpers am ersten Profil (2) anzubringen, daß das Verbindungselement am ersten Profil (2) mittels eines ersten Befestigungsorgans (12) befestigt wird und daß auf dem Teil des Verbindungselements, der sich jenseits der Ebene befindet, die parallel zu der besagten Achse (D1) verläuft und durch die zweite Schwenkachse (D2) hindurchgeht, die einen Befestigungsanschluß (7) bildet, direkt oder mittels eines angesetzten Teils (13, 30), ein zweites Profil (3) befestigt wird, dessen distaler Teil (8) zuvor entlang einer Schnittebene gerichtet wurde, die der ausgewählten Winkelanschlußart entspricht.

2. Verfahren nach Anspruch 1 zur Verbindung von zwei Profilen mittels eines Verbindungselements, dessen Verbindungskörper durch einen Block gebildet wird, **dadurch gekennzeichnet**, daß das Verbindungselement (1) nach den ausgewählten ersten und zweiten Winkelwerten (α, β) der Verbindung ausgerichtet wird, daß die Auflagefläche (4) des besagten Verbindungselements durch Sägen des Verbindungselements entlang einer Schnittebene begrenzt wird, die mit der Ebene zusammenfällt, die parallel zu der besagten ersten Ausrichtungsachse (D1) des Verbindungselements verläuft und durch die zweite Ausrichtungsachse (D2) des besagten Verbindungselements hindurchgeht, daß das Verbindungsgelement am ersten Profil (2) mittels eines ersten Befestigungsorgans (12) befestigt wird und daß das zweite Profil (3) am Verbindungselement (1) mittels eines zweiten Befestigungsorgans (11) befestigt wird.

3. Verfahren nach Anspruch 1 zur Verbindung von zwei Profilen mittels eines Verbindungselements, das durch eine Schiene gebildet wird,
**dadurch gekennzeichnet**, daß zum Biegen des Endes (4) des Verbindungselements (1), das mit einer durchgehenden Bohrung (5) für seine Befestigung am ersten Profil (2) versehen ist, eine Biegepresse verwendet wird, die wenigstens zwei Spannbacken, eine untere (17) und eine obere (18), umfaßt, die einen Schraubstock bilden, wobei die untere Spannbacke (17), von ihrer Spannfläche aus vorstehend, einen Ansatz (19) umfaßt, der angeordnet ist, um in die durchgehende Bohrung (5) des Verbindungselements (1) einzudringen, daß in einem ersten Schritt das Verbindungselement durch Drehung um den besagten Ansatz (19) der Biegepresse ausgerichtet wird und daß das Verbindungselement (1) in einer vorbestimmten Winkelposition gesichert wird, die nach einem beliebigen Winkel (β) verstellbar ist, daß in einem zweiten Schritt das Verbindungselement mittels einer in der Nähe der Spannbacken angeordneten schwenkbaren Platte (20) in einer Ebene gebogen wird, die zur Spannebene der Spannbacken parallel ist oder mit dieser zusammenfällt, wobei diese Platte (20) im Zuge ihrer Schwenkung um eine zur Längsachse der besagten Spannplatten (17, 18) parallele Achse (D2) das Verbindungselement (1) zwingt, sich um einen verstellbaren vorbestimmten Winkel (α) um die Längskante (21) der oberen Spannbacke (18) zu biegen, wobei diese Kante (21) die Biegeachse bildet.

4. Verfahren nach Anspruch 1 zur Verbindung von zwei Profilen mittels eines Verbindungselements, das durch eine Schiene gebildet wird, die ein Ende (4) aufweist, das an einer (6) beliebigen der Flächen des besagten ersten Profils (2) befestigt wird,
**dadurch gekennzeichnet**, daß diese Schiene um ihren Befestigungspunkt nach einem beliebigen Winkel (β) ausgerichtet wird, woraufhin nach Bedarf, im Verhältnis zur anfänglichen Befestigungsebene des ersten Profils, die Schiene um eine zweite Achse (D2) gebogen wird, um den Befestigungsanschluß (7) zu bilden, an dem das zweite Profil (3) befestigt wird.

5. Verfahren nach einem dec Ansprüche 1 his 4 zur Verbindung von zwei Profilen mittels eines Verbindungselements,
**dadurch gekennzeichnet**, daß der Befestigungsanschluß (7) des Verbindungselements so gestaltet wird, daß er einen Verankerungskern (9) bildet, der in eine axiale Austiefung (10) des anzuschließenden zweiten Profils (3) eingesetzt werden kann, und daß die Sicherung zwischen dem ersten und zweiten Profil (2, 3) über ein Befestigungsorgan (11) herbeigeführt wird, das wenigstens durch eine der Flächen des anzuschließenden zweiten Profils (3) und den Verankerungskern (9) oder ein auf oder in dem besagten Verankerungskern (9) angesetztes Teil (13, 30) hindurchgeht.

6. Verfahren zur Verbindung von zwei Profilen nach Anspruch 5,
**dadurch gekennzeichnet**, daß die Achse (D3) der in das zweite Profil (3) eingearbeiteten Bohrung (15) und die Bohrungsachse (D4) des Verankerungskerns (9) oder des auf oder in dem besagten Kern (9) angesetzten Teils (13, 30) versetzt angeordnet werden, um unter der Einwirkung des Eindringens des Befestigungsorgans (11) eine Spannwirkung zu erzeugen, die die distale Fläche (8) des anzuschließenden Profils an die Befestigungsebene (6) des ersten Profils (2) andrückt.

7. Verfahren zur Verbindung von zwei Profilen nach einem der Ansprüche 1 bis 6,
**dadurch gekennzeichnet**, daß das Verbindungselement am ersten Profil (2) mittels eines Befestigungsorgans (12) befestigt wird, das durch die besagte durchgehende Bohrung (5) hindurchgeht, die in die Auflagefläche des besagten Verbindungselements an der Befestigungsstelle des Verbindungselements an dem besagten ersten Profil (2) eingearbeitet ist, und das in eine sogenannte Befestigungsbohrung (16) eindringt, die in die Befestigungsfläche (6) des besagten ersten Profils (2) eingearbeitet ist.

8. Verfahren zur Verbindung von zwei Profilen nach einem der Ansprüche 6 und 7,
**dadurch gekennzeichnet**, daß vor der Befestigung des Verbindungselements (1) an den Profilen (2, 3) auf dem ersten und zweiten Profil mittels einer Schablone die Positionierungen der auszuführenden Befestigungs- (16) und Spannbohrungen (15) markiert werden und die besagten Bohrungen mittels einer Werkzeugmaschine ausgeführt werden, deren Bohrwerkzeug durch eine an der Schablone angebrachte Bohrbuchse hindurchtgeht.

9. Verfahren nach einem der Ansprüche 1, 4 und 5 zur Verbindung von zwei Profilen mittels eines Verbindungselements, dessen Verbindungskörper durch eine Schiene gebildet wird,
**dadurch gekennzeichnet**, daß der Befestigungsanschluß (7) nacheinander gebogen wird, um einen Verankerungskern zu erhalten, der die Form eines Gehäuses aufweist, daß im Innern des besagten Gehäuses ein Block (13), im allgemeinen aus Kunststoff, eingeschlossen wird, der eine durchgehende Bohrung (14) aufweist, die gegenüber wenigstens einer Bohrung (14') des Gehäuses für den Durchgang des Befestigungsorgans (11) des zweiten Profils (3) angeordnet ist.

10. Verbindungselement zur Verbindung von Hohl- oder Massivprofilen entlang Schnittachsen mit beliebigen Winkelwerten, umfassend eine Auflagefläche, die mit einer durchgehenden Bohrung (5) versehen und so angeordnet ist, daß sie an einer beliebigen der Flächen eines ersten Profils (2) befestigt werden kann, und einen Befestigungsanschluß (7) für die Befestigung eines zweiten Profils (3), dessen distaler Teil zuvor entlang einer Schnittebene gerichtet wurde, die der ausgewählten Anschlußart entspricht, wobei die Auflagefläche und der Befestigungsanschluß des besagten Verbindungselements durch die Anwendung des Verfahrens nach einem der Ansprüche 1 bis 9 hergestellt werden können, wobei in diesem Verbindungselement der Verbindungskörper durch eine Schiene gebildet wird und der Befestigungsanschluß (7) so gestaltet ist, daß ein Verankerungskern (9) entsteht, der in eine axiale Austiefung (10) des anzuschließenden zweiten Profils (3) eingesetzt werden kann, wobei der besagte Verankerungskern (9) die Form eines Gehäuses aufweist, die durch nachfolgendes Biegen des Befestigungsanschlusses (7) erzielt wird, wobei dieses Gehäuse einen Block (13), im allgemeinen aus Kunststoff, umschließt, der eine durchgehende Bohrung (14) aufweist, die gegenüber wenigstens einer Bohrung (14') des Gehäuses für den Durchgang des Befestigungsorgans (11) des zweiten Profils (3) angeordnet ist.

11. Gruppe oder Satz von Werkzeugen zur Verbindung von Hohl- oder Massivprofilen entlang Schnittachsen mit beliebigen Winkelwerten mittels eines Verbindungselements (1), bestehend aus einem Verbindungskörper in Form einer Schiene, die nach dem Biegen der Schiene eine Auflagefläche aufweist, die mit einer durchgehenden Bohrung (5) versehen und für die Befestigung an einer beliebigen der Flächen eines ersten Profils (2) angeordnet ist, und einen Befestigungsanschluß (7) für die Befestigung eines zweiten Profils (3), dessen distaler Teil zuvor entlang einer Schnittebene gerichtet wurde, die der gewählten Winkelanschlußart entspricht, wobei bei dieser Gruppe bzw. bei diesem Satz für das Biegen der Schiene mindestens eine Biegepresse enthalten ist, die eine obere (18) und eine untere Spannbacke (17) und eine Platte (20) umfaßt, die in etwa in der Verlängerung der in der unteren Spannbacke (17) vorgesehenen Auflagefläche angeordnet ist, wobei diese Platte (20), die für eine Schwenkung um eine zur Längsachse der Spannbacken parallele Achse angeordnet ist, einen verstellbaren Anschlag (22) umfaßt, der mit einem Ansatz (19) zusammenwirkt, der von der Spannfläche der unteren Spannbacke (17) aus vorstehend angeordnet ist, um das zu biegende Verbindungselement (1), das drehbar um den besagten Ansatz (19) gelagert ist, in einer vorbestimmten Winkelposition zu sichern, die im Verhältnis zur Längsachse der besagten Spannbacken verstellbar ist, wobei das Verbindungselement anschließend durch Schwenken der Platte im Innern eines verstellbaren vorbestimmten Winkelbereichs gebogen wird, um eine Biegung um die Längskante der oberen Spannbacke zu bilden.

## Claims

1. A method of assembling hollow or solid profiled sections in accordance with axes of intersection having any angular values (α , β), by means of an assembler formed by an assembler body in the form of a plate (1) or a block having, after bending the plate or cutting the block, a support face provided with a through bore (5) and designed to be fixed on any of the faces of a first profiled section (2), wherein the method comprises mounting the assembler body pivotally about a first axis (D1) which is in the case of a plate parallel to and in the case of a block orthogonal to the longitudinal axis of the said through bore (5), in such a manner as to determine an orientation of the assembler about the said axis (D1) corresponding to a first selected angular value (β) of assembly, in that at least a part of the assembler body is further mounted pivotally about a second axis (D2) orthogonal to the said first axis (D1) in such a manner as to determine an orientation of the assembler about the axis (D2) corresponding to a second selected angular value (α) of assembly, in that the plate is bent or the block is cut, having first been orientated according to at least the said first angular value (β), to provide the support face of the assembler body for the first profiled section (2), in that the assembler is fixed on the first profiled section (2) by means of a first fixing member (12), and in that a second profiled section (3), of which the distal part (8) has first been shaped in accordance with a cutting plane corresponding to the selected mode of angular connection, is fixed, directly or through a supplementary part (13, 30), on the part of assembler located on the other side of the plane parallel to the said first axis (D1) and passing through the second pivotal axis (D2), forming a reference fixing part (7).

2. A method according to claim 1 for assembling two profiled sections by means of an assembler whose assembler body is formed by a block, characterized in that the assembler (1) is orientated in accordance with the first and second selected angular values (α, β) of assembly and in that the support face (4) of the said assembler is defined by sawing the assembler in accordance with a cutting plane coincident with the plane parallel to the said first axis of orientation (D1) of the assembler and passing through the second axis of orientation (D2) of the said assembler, and in that the assembler is fixed on the first profiled section (2) by means of a first fixing member (12) and it that the second profiled section (3) is fixed on the assembler (1) by means of a second fixing member (11).

3. A method according to claim I for assembling two profiled sections by means of an assembler whose assembler body is formed by a plate, characterized in that, in order to bend the end (4) of the assembler (1) provided with a through bore (5) for fixing it to the first profiled section (2), a bender is used having at least two, lower and upper clamping jaws (17 and 18) forming a vice, the lower jaw (17) comprising a stud (19) projecting from its gripping surface and arranged to pass through the through bore (5) of the assembler (1), and in that the assembler is oriented in a first step by rotation about the said stud (19) of the bender and in that the assembler (1) is fixed in a predetermined angular position which can be adjusted in accordance with any angle (β), and in that the assembler is bent in a second step by means of a pivoted plate (20) located adjacent the jaws, in a plane parallel to or coincident with the gripping plane ofthe jaws, this plate (20) forcing the assembler (1) to bend through a predetermined adjustable angle (α) about the longitudinal edge (21) of the upperjaw (18) as the plate pivots about an axis (D2) parallel to the longitudinal axis of the said jaws (17, 18), the edge (21) forming the bending axis.

4. A method according to claim 1 for assembling two profiled sections by means of an assembler formed by a plate with an end (4) fixed on any one (6) of the faces of the said first profiled section (2), characterized in that this plate is orientated about its point of fixing in accordance with any angle (β), then the plate is bent as required relative to the initial plane of fixing of the first profiled section about a second axis (D2) in such a manner as to form the reference fixing part (7) on which the second profiled section (3) is fixed.

5. A method according to any of claims 1 to 4 for assembling two profiled sections by means of an assembler, characterized in that the reference fixing part (7) of the assembler is arranged to form an anchoring core (9) adapted to be introduced into an axial cavity (10) of the second profiled section (3) to be connected, and in that immobilisation between the first and second profiled sections (2, 3) is ensured by means of a fixing member (11) passing at least through one of the faces of the second profiled section (3) for connection to the anchoring core (9) or a supplementary part (13, 30) on or in the said anchoring core (9).

6. A method of assembling two profiled sections according to claim 5, characterized in that the axis (D3) of the bore (15) formed in the second profiled section (3) and the axis of the bore (D4) of the anchoring core (9) or the supplementary part (13, 30) on or in the said anchoring core (9) are so formed in an offset manner that a clamping effect is obtained through the penetration of the fixing member (11), tending to apply the distal face (8) of the profiled section to be positioned against the fixing plane (6) of the first profiled section (2).

7. A method of assembling two profiled sections according to any of claims 1 to 6, characterized in that the assembler is fixed on the first profiled section (2) by means ofa fixing member (12) which passes through the said through bore (5) formed in the support face of the said assembler at the point of fixing the assembler on the said first profiled section (2) and which penetrates a bore (16), called a fixing bore, formed in the fixing face (6) of the said first profiled section (2).

8. A method of assembly of two profiled sections according to either of claims 6 and 7, characterized in that, before fixing the assembler (1) on the profiled sections (2, 3), the positions of the fixing bore (16) and clamping bore (15) to be formed are located by means of a template and the said bores are formed by means ofa machine tool whose boring tool passes through a boring bush carried by the template.

9. A method according to any of claims 1, 4 and 5 for assembling two profiled sections by means of an assembler whose assembler body is formed by a plate, characterized in that the reference fixing part (7) is bent successively in such a manner as to obtain an anchoring core with the form of a cage, in that a block (13), in general of plastics material, is enclosed within the said cage, the block having a through bore (14) facing at least one bore (14') of the cage, for the passage of the fixing member (11) of the second profiled section (3).

10. An assembler for assembling two hollow or solid profiled sections in accordance with axes of intersection with any angular values, of the type comprising a support face provided with a through bore (5) and adapted to be fixed on any of the faces of a first profiled section (2) and a reference fixing part (7) for fixing on a second profiled section (3) of which the distal part has been first been shaped in accordance with a cutting plane corresponding to the selected mode of angular connection, the support face and the reference fixing part of the said assembler being adapted to be obtained by implementing the method according to any of claims 1 to 9, wherein the assembler body of the assembler is formed by a plate and in which the reference fixing part (7) is shaped to form an anchoring core (9) adapted to be inserted into an axial cavity (10) of the second profiled section (3) to be connected, the said anchoring core (9) having the form of cage obtained by successively bending the reference fixing part (7), this cage enclosing a block (13), in general of plastics material, having a through bore (14) facing at least one bore (14') of the cage for passage of the fixing member (11) of the second profiled section (3).

11. An assembly or kit of tools for assembling hollow or solid profiled sections in accordance with axes of intersection with any angular values, by means of an assembler (1) formed by an assembler body in the form of a plate having, after bending the plate, a support face provided with a through bore (5) and adapted to be fixed on any of the faces of a first profiled section (2) and a reference fixing part (7) for fixing to a second profiled section (3) of which the distal part has first been shaped in accordance with a cutting plane corresponding to the selected mode of angular connection, wherein the assembly or kit includes at least one bender for bending the plate, which bender comprises upper and lower clamping jaws (17 and 18) and a plate (20) located substantially in extension of the support surface provided by the lower jaw (17), this plate (20) being adapted to pivot about an axis parallel to the longitudinal axis of the jaws and comprising an adjustable stop (22) cooperating with a stud (19) projecting from the clamping surface of the lower jaw (17) in such a manner as to immobilise the assembler (1) to be bent, which is mounted for rotation about the said stud (19) into a predetermined angular position which is adjustable relative to the longitudinal axis of the said jaws, the assembler being then bent by pivoting the plate within a predetermined adjustable angular range so as to form a bend about the longitudinal edge of the upper jaw.
